# FASCICULE DE BREVET EUROPEEN

(11) **EP 0 837 920 B1**
(45) Date de publication et mention de la délivrance du brevet: **15.09.1999**
(21) Numéro de dépôt: 95924898.0
(22) Date de dépôt: 22.06.1995
(51) Int. Cl.: C10B 53/00, F23G 5/027

(54) **PROCEDE ET DISPOSITIF POUR TRAITER A CHAUD DES DECHETS HOSPITALIERS ET ANALOGUES**
VERFAHREN UND VORRICHTUNG ZUR WÄRMEBEHANDLUNG VON KRANKENHAUSABFÄLLEN UND DERGLEICHEN
METHOD AND DEVICE FOR THERMALLY PROCESSING HOSPITAL WASTE AND THE LIKE

(43) Date de publication de la demande: 29.04.1998
(73) Titulaire: ENVIROTEC GROUP LIMITED, Douglas Isle of Man (GB)
(72) Inventeur: MANELIS, Georgi, Moskovskaya obl., 142432 (RU); POLIANTCHIK, Evgeni, Moskovskaya obl., 142432 (RU); IAKOVLEVA, Galina, Moskovskaya obl., 142432 (RU); STESIK, Lev, Moskovskaya obl., 142432 (RU); GLAZOV, Sergei, Moskovskaya obl., 142432 (RU); TCHERVONNY, Alexandr, Moskovskaya obl., 142432 (RU); FOURSOV, Viktor, Moskovskaya obl., 142432 (RU); ALKOV, Nikolai, Moscou, 115573 (RU); NIKOULINE, Iouri, Moscou, 123181 (RU)
(74) Mandataire: Pontet, Bernard
(86) Numéro de dépôt international: EP9502416
(87) Numéro de publication internationale: WO9600266

(56) Documents cités:
- EP-A- 0 188 073
- EP-A- 0 251 269
- EP-A- 0 257 019
- DE-A- 2 202 979
- FR-A- 2 649 782
- PATENT ABSTRACTS OF JAPAN vol. 12 no. 209 (C-504) ,15 Juin 1988 & JP,A,63 010695 (ISHIHARA TAKAO)

## Description

La présente invention concerne un procédé et un dispositif pour traiter à chaud, de manière écologique, des déchets hospitaliers et autres déchets contenant du combustible.

L'élimination des déchets doit assurer une incinération totale du combustible à haute température, les résidus incombustibles et les fumées devant être exempts de germes, de composés dangereux et d'odeurs. Actuellement, la majeure partie des déchets hospitaliers est incinérée avec les ordures ménagères en des usines d'incinération. Ce procédé a l'inconvénient de présenter un grand risque de contamination pendant le transport des déchets contaminés dangereux, ou bien d'entraîner des coûts élevés de désinfection avant le transport.

L'incinération de tels déchets directement sur le lieu de leur collecte (dans les cliniques, les hôpitaux etc..) pourrait réduire significativement le coût et le risque de contamination liés au transport. Cependant les petits dispositifs (fours) pour incinérer les déchets sont habituellement perfectibles et ne satisfont pas aux exigences en matière de propreté des fumées, de fiabilité, et de commodité d'utilisation. Ils polluent l'environnement en particulier lors de l'allumage et de l'extinction, ainsi que lorsque l'on recharge des déchets dans le four, en raison de l'importante formation de gaz causée par l'inflammation des déchets et la combustion. Le fonctionnement de tels incinérateurs peut être interrompu par des variations dans la composition et les propriétés des déchets (humidité, teneur en cendres, etc...), ce qui conduit à un accroissement des rejets nocifs.

Le FR-A-2 649 782 décrit un procédé pour incinérer des déchets solides hospitaliers, ménagers et industriels, qui est destiné à exclure la pollution de l'environnement, et dans lequel des étapes d'allumage, pyrolyse, combustion et refroidissement sont assurées en séquence sous pilotage continu. La surcharge entraînée par l'introduction d'une nouvelle fournée de déchets dans le four est empêchée en pilotant l'alimentation d'air et le fonctionnement de brûleurs en fonction de la pression dans le four et des températures dans le four et dans une chambre de post-combustion. Ce procédé a pour principaux inconvénients de consommer beaucoup d'énergie, de nécessiter une installation complexe, ainsi qu'un combustible additionnel (gaz combustible) pour entretenir la pyrolyse et la combustion.

Le EP-A-0 251 269 décrit un procédé et un réacteur pour assurer la gazéification de combustibles solides suivie par la combustion des produits gazeux, mettant en oeuvre un générateur de gaz pour la gazéification de combustibles solides tels que le bois, le charbon, le combustible en briquettes, les déchets ménagers, etc..., suivi par un brûleur pour la combustion des produits gazeux directement après la gazéification dans le four. Pour améliorer le rendement thermique de la combustion des combustibles précités, l'air primaire injecté dans la zone de gazéification et l'air secondaire fourni au brûleur sont réchauffés par la chaleur dégagée par la gazéification. Le chauffage de l'air est assuré en faisant passer l'air primaire et l'air secondaire à travers des passages ménagés dans une paroi multiple de la chambre de gazéification.

Ce principe exclut les surcharges lorsque l'on utilise des combustibles tels que le charbon ou les briquettes, car de nouvelles quantités de combustibles sont fournies à la zone de gazéification de manière continue à mesure que les quantités précédentes sont consommées. Cependant, lorsque le matériau à traiter consiste en des déchets, il n'alimente pas régulièrement la zone de gazéification car, en raison de leur faible densité, les déchets chargés dans la chambre de gazéification peuvent adhérer aux parois de la chambre. Autre cause possible de surcharge du brûleur, les goudrons se dégageant de la zone de gazéification risquent de se condenser sur les déchets plus froids descendant vers elle et d'agglomérer ainsi les déchets. La condensation des goudrons a aussi pour conséquence de dégrader la friabilité des déchets et leur perméabilité aux gaz.

Le procédé selon le EP-A-0 251 269 a en outre pour inconvénient de transférer de la chaleur provenant de la zone de gazéification car il peut en résulter une extinction de la combustion d'un combustible à faible pouvoir calorifique, par exemple humide. Ceci entraîne des contraintes en ce qui concerne la composition du combustible.

Le EP-A-0 188 073 décrit un incinérateur pour combustibles solides dans lequel un agent de gazéification est introduit sous la forme de deux flux séparés en deux points différents de la zone de combustion.

Le but de la présente invention est de proposer un traitement écologique par la chaleur, plus particulièrement une gazéification en vue d'une incinération, de déchets hospitaliers et autres déchets solides contenant des combustibles, assurant un fonctionnement fiable indépendamment de l'expérience du personnel et pour un large éventail de compositions, de pouvoirs calorifiques, et d'hygrométrie des déchets, ce procédé devant plus particulièrement éviter dans une large mesure l'agglomération des déchets dans la chambre de gazéification en amont de la zone de gazéification.

L'invention concerne, conformément au EP-A-0 188 073, un procédé pour traiter à chaud des déchets solides contenant des combustibles, tels que des déchets hospitaliers, comprenant les étapes selon lesquelles :
- on charge les déchets dans une chambre de gazéification ;
- on établit une zone de gazéification dans la chambre de gazéification en introduisant un agent de gazéification contenant de l'oxygène dans la zone de gazéification de sorte que les déchets se déplacent dans la chambre de gazéification en succession vers la zone de gazéification pour y être successivement gazéifiés,
- on retire des produits gazeux de gazéification de la zone de gazéification,

l'agent de gazéification étant introduit dans la chambre de gazéification d'une manière répartie, en le divisant en au moins une première et une seconde partie.

Suivant l'invention, le procédé est caractérisé en ce que l'on introduit la première partie de l'agent de gazéification dans une zone de séchage de la chambre de gazéification pour que cette première partie traverse les déchets se déplaçant vers la zone de gazéification conjointement avec le déplacement des déchets dans la chambre, la seconde partie de l'agent de gazéification étant envoyée à travers la zone de gazéification seulement.

Selon un second aspect de l'invention, le dispositif pour mettre en oeuvre le procédé, comprenant une chambre de gazéification adaptée à recevoir des déchets solides contenant du combustible tels que des déchets hospitaliers, des moyens d'admission pour introduire un agent de gazéification dans la chambre de gazéification et des moyens de sortie pour soutirer des produits gazeux de gazéification de la chambre de gazéification, les moyens d'admission dans la chambre de gazéification étant agencés, par rapport aux moyens de sortie pour les produits gazeux, de façon qu'un flux dudit agent de gazéification soit divisé en au moins une première et une seconde partie entrant dans la chambre de gazéification en des points distants l'un de l'autre selon la direction de déplacement des déchets vers la zone de gazéification, est caractérisé en ce que l'entrée de la première partie de l'agent de gazéification est positionnée pour faire passer la première partie de l'agent de gazéification à travers les déchets passant par une zone de séchage avant d'atteindre la zone de gazéification dans la chambre de gazéification, et en ce que la seconde partie de l'agent de gazéification passe à travers la zone de gazéification seulement.

Grâce à l'invention, la chambre de gazéification est subdivisée en une zone de séchage et une zone de gazéification. Un agent de gazéification, tel que de l'air, est introduit dans la chambre de gazéification d'une manière répartie, de sorte qu'une première partie entre dans la chambre de gazéification nettement en amont de la zone de gazéification, et y établit une zone de séchage. La première partie de l'agent de gazéification s'écoule successivement à travers les zones de séchage et de gazéification conjointement avec le déplacement des déchets le long de la chambre. Une seconde partie de l'agent de gazéification traverse seulement la zone de gazéification, dans laquelle les produits solides incombustibles tels que les cendres, les crasses etc... se déposent. Les déchets traversent la chambre et alimentent la zone de gazéification à mesure qu'ils sont consommés par le procédé. Les produits gazeux sont de préférence envoyés à une chambre de post-combustion à travers des orifices dans une paroi séparant les chambres de gazéification et de post-combustion. Dans la chambre de post-combustion, ils sont complètement oxydés en présence d'un excès d'air secondaire. Les fumées sont évacuées de la chambre de post-combustion. L'écoulement de l'agent de gazéification à travers la zone de séchage en concordance avec le déplacement des déchets à travers la chambre favorise ledit déplacement, entraîne vers la zone de gazéification les vapeurs acqueuses et autres composants volatiles qui se dégagent dans la zone de séchage, et empêche les goudrons produits par la gazéification de refouler vers la zone de séchage et de s'y condenser. Une telle condensation pourrait entraîner l'agglomération des déchets en train d'être traités, et nuire à leur porosité et leur friabilité. Ceci pourrait compromettre l'acheminement des déchets, et même de l'agent de gazéification, dans la zone de gazéification.

Le procédé peut utiliser de l'air comme agent de gazéification. Cependant, lorsque l'on traite des déchets secs à haut pouvoir calorifique, on peut également injecter de la vapeur dans l'agent de gazéification de manière à réduire la température dans la zone de gazéification.

Le procédé selon l'invention est particulièrement efficace pour être mis en oeuvre dans des incinérateurs de petite taille et à grande fiabilité pour traiter thermiquement des déchets directement sur le lieu de leur production, par exemple dans un hôpital.

Pour réduire le risque de contamination par des germes ou des produits chimiques dangereux présents dans les déchets, on peut charger les déchets directement dans des récipients jetables (à condition que ceux-ci soient inflammables, par exemple les sacs usuels en polyéthylène), ces récipients étant eux aussi incinérés en même temps que les déchets.

Le déplacement des déchets vers la zone de gazéification peut être favorisé par un dessin et une taille correspondants de la chambre de gazéification, par exemple en la réalisant évasée vers le bas. On peut également activer le mouvement par une sorte d'agitateur.

Le volume de la chambre de post-combustion est choisi de manière qu'en fonctionnement à la capacité nominale de l'incinérateur, la rétention des fumées dans la chambre excède la durée standard exigée, et sous une température et une concentration en oxygène excédant les valeurs standards prescrites. Ces durée et valeurs standards sont celles déterminées comme garantissant l'élimination des polluants organiques.

Le procédé peut être initié par une impulsion thermique appliquée aux déchets dans la zone de gazéification et/ou dans le flux d'agent de gazéification au moyen d'une source de chaleur additionnelle, par exemple un chauffage électrique dont on interrompt le fonctionnement lorsque le processus de gazéification s'est établi de manière stable. On pilote la gazéification et la combustion en régulant la consommation d'agent de gazéification et d'air secondaire et en redistribuant l'agent de gazéification et l'air secondaire entre les orifices d'admission correspondants, en fonction des températures dans la zone de gazéification et dans la chambre de post-combustion. On maintient les températures dans la plage dont la limite inférieure est définie par la nécessité d'empêcher le dégagement de composés organiques, en particulier de dioxynes, en concentration dangereuse. La limite de température supérieure peut être définie par la résistance thermique des matériaux constituant l'incinérateur. Lorsque la température dans la zone de gazéification tend à dépasser la limite supérieure prescrite, on réduit le débit d'alimentation de l'agent de gazéification. Si la température dans la chambre de post-combustion dépasse la limite supérieure, on augmente le débit d'alimentation de l'air secondaire. Si les déchets ont un faible pouvoir calorifique, on peut maintenir la source de chaleur additionnelle en fonctionnement en régulant sa puissance, même après initiation du processus de gazéification, de façon à maintenir la température au-dessus de la limite inférieure.

Les pilotages décrits ci-dessus peuvent être assurés automatiquement. A cette fin, l'incinérateur peut être muni d'un dispositif de pilotage comprenant des sondes pour les mesures de températures dans les chambres de gazéification et de post-combustion, et des moyens pour commander les débits d'alimentation correspondants et la répartition de l'agent de gazéification et de l'air secondaire sur les différents moyens d'admission des chambres de l'incinérateur en fonction de ces températures. Cependant, pour des déchets particuliers dont on sait qu'ils restent dans certaines limites de composition et de propriétés, un tel pilotage peut résulter d'un réglage en usine, par simple montage de conduits de gaz correspondants, ayant des sections transversales corrélées.

Pour étendre la possibilité d'appliquer le procédé à des déchets variés, on peut préchauffer l'air secondaire alimentant la chambre de post-combustion au moyen de la chaleur récupérée dans les fumées générées dans la chambre de post-combustion. La récupération de chaleur peut être réalisée au moyen d'un échangeur de chaleur monté soit directement dans la chambre de post-combustion ou en aval de celle-ci dans le trajet d'écoulement des fumées. Un tel préchauffage de l'air secondaire permet d'incinérer des déchets qui dégagent des gaz à faible pouvoir calorifique pendant la gazéification.

Le traitement de déchets contenant des additifs dangereux, par exemple du chlore ou du soufre, peut être suivi en outre par une étape d'épuration des fumées de la chambre de post-combustion et/ou des gaz de pyrolyse soutirés de la chambre de gazéification, pour en extraire les gaz nocifs au moyen de techniques connues, par exemple en faisant passer les produits gazeux à travers une ou plusieurs couches de calcaire ou autres matériaux absorbant et neutralisant ces polluants. Si l'étape d'épuration concerne les gas de pyrolyse, on fait par exemple passer ceux-ci par un conduit contenant lesdits matériaux et reliant la chambre de gazéification à la chambre de post-combustion.

Pour réduire les risques de pollution de l'air par des particules, la chambre de post-combustion peut-être subdivisée en volumes séparés reliés en série de façon que les fumées les traversent successivement tous. L'un de ces volumes est de préférence agencé en cyclone, le conduit menant à ce volume étant agencé pour y assurer un écoulement circulaire des gaz. Un tel cyclone débarrasse les gaz des particules de poussière.

Avant d'éteindre l'incinérateur, lorsque sa chambre de gazéification est sensiblement vide de déchets à l'exception de la partie de cette chambre où se trouve la zone de gazéification, une alimentation en agent de gazéification est répartie de manière que les surfaces internes de la chambre de gazéification soient traitées thermiquement dans un but de désinfection. Pour cela, la chambre de gazéification est munie d'une entrée pour de l'agent de gazéification chaud. Le chauffage d'un tel agent de gazéification peut être assuré dans le même échangeur de chaleur que celui préchauffant l'air secondaire.

Pour assurer un tirage régulier, l'incinérateur peut être muni, en plus d'une cheminée pour les fumées se dégageant de la chambre de combustion, d'un dispositif d'assistance au tirage, par exemple un ventilateur extracteur ou un éjecteur. On maintient ainsi une légère pression négative dans les chambres de gazéification et de post-combustion, ce qui évitera les fuites de gaz à partir de celles-ci.

D'autres particularités et avantages de l'invention ressortiront encore de la description ci-après, relative à des exemples non-limitatifs.

Aux dessins annexés :
- la figure 1 est un schéma en élévation d'un incinérateur selon l'invention ; et
- la figure 2 est un schéma analogue à la figure 1, mais à échelle légèrement réduite et relatif à une variante, avec un détail II vu de dessus.

L'incinérateur de la figure 1 comprend une chambre de gazéification 1 allongée verticalement ayant une ouverture supérieure qui est normalement fermée par un couvercle 21. Lorsque le couvercle est ouvert, on peut introduire dans la chambre de gazéification 1 des déchets 22, tels que des déchets hospitaliers dans des récipients jetables en plastique.

Le bas de la chambre de gazéification est défini par une grille 8 à travers laquelle la chambre de gazéification 1 est en communication de fluide avec une chambre de post-combustion 7, laquelle est à son tour en communication de fluide avec l'extérieur à travers une cheminée 23 pour les fumées.

La chambre de gazéification est munie de deux orifices d'admission 4, 5 pour un agent de gazéification, à savoir de l'air dans l'exemple. Un premier orifice 4 est relativement éloigné de la grille 8, alors qu'un second orifice 5 est plus proche de la grille 8. Le flux d'agent de gazéification dans la chambre de gazéification est ainsi divisé en une première partie 24, allant de l'orifice d'admission 4 à la grille 8, et une seconde partie 25 allant du second orifice d'admission 5 à la grille 8.

Un chauffage électrique 11 est monté dans la chambre de post-combustion 7 juste en-dessous de la grille 8.

On va maintenant expliquer le processus de gazéification. Les déchets 22 étant chargés dans la chambre de gazéification 1, on fait fonctionner le chauffage 11 pour amorcer le chauffage de la partie inférieure des déchets 22, et on introduit l'agent de gazéification à travers les orifices d'admission 4 et 5. Ceci amorce la gazéification de la partie inférieure des déchets, à la suite de quoi le chauffage 11 peut être mis à l'arrêt. A mesure que les parties successivement inférieures des déchets sont gazéifiées, les autres parties se déplacent successivement par gravité vers la grille 8. Il s'établit ainsi une zone de gazéification 3 sensiblement stable dans la chambre de gazéification contre la grille 8, et le second orifice d'admission 5 pour l'agent de gazéification est ainsi positionné que la seconde partie 25 de l'agent de gazéification ne s'écoule qu'à travers la zone de gazéification 3. Au contraire l'entrée 4 est positionnée de façon que la première partie 24 de l'agent de gazéification pénètre dans la chambre de gazéification bien au-dessus de la zone de gazéification 3, ce qui établit une zone de séchage 2 dans laquelle les composants volatiles, y compris l'eau, se dégageant des déchets, sont captés par le premier flux d'agent de gazéification et entraînés avec lui dans la zone de gazéification 3.

Les produits gazeux de gazéification 6 se dégageant de la zone de gazéification 3 s'écoulent à travers la grille 8 dans la chambre de post-combustion 7. Un orifice d'admission 9 est prévu dans la chambre de post-combustion 7 au voisinage de la grille 8 pour injecter dans la chambre de post-combustion 7 un gaz oxydant secondaire, tel que de l'air, de manière à brûler les produits gazeux de gazéification dans la chambre de post-combustion. Lorsqu'une session d'incinération commence, le chauffage 11 sert non seulement à amorcer la gazéification mais également à amorcer la combustion des produits gazeux de gazéification 6. L'air secondaire est introduit en quantité plus que stoechiométrique de manière que les fumées 10 dans la chambre de post-combustion 7 contiennent de l'oxygène excédentaire en proportion correspondant aux standards pour la décontamination des gaz. Pour une meilleure incinération des produits gazeux de gazéification, l'air secondaire, avant d'être introduit dans la chambre de post-combustion 7 à travers l'orifice d'admission 9, est chauffé à travers un échangeur de chaleur 15 monté dans la chambre de post-combustion 7 au voisinage de sa sortie. Dans l'échangeur 15, l'air secondaire récupère de la chaleur des fumées de la chambre de post-combustion 7.

La chambre de gazéification 1 est en outre munie d'un orifice d'admission supplémentaire 16 pour introduire de l'agent de gazéification chaud 17 en un point éloigné de la grille 8, au voisinage du couvercle 21.

L'orifice 16 est alimenté en agent de gazéification sous la forme d'air chaud disponible à la sortie de l'échangeur de chaleur 15, comme l'air secondaire alimentant l'orifice d'admission 9.

Tous les orifices d'admission de gaz 4, 5, 9, 16 sont équipés de moyens de réglage de débit 14 reliés à un dispositif de pilotage automatique 12 qui pilote également le fonctionnement du chauffage 11, et qui est relié à des sondes de température 13, une dans la chambre de gazéification 1 et l'autre dans la chambre de post-combustion 7.

Le moyen de commande de débit 14 de l'orifice d'admission supplémentaire 16 est commandé pour fournir de l'agent de gazéification chaud à travers l'orifice 16 lorsque la chambre de gazéification est presque vide car une fournée de déchets a été presque complètement gazéifiée, de manière à désinfecter par la chaleur les surfaces internes de la chambre de gazéification. Mais comme la chambre de gazéification n'est pas encore totalement vide, des produits gazeux continuent de se dégager de la zone de gazéification et d'être brûlés dans la chambre de post-combustion, de sorte que l'échangeur de chaleur 15 demeure capable de produire de l'agent de gazéification chaud pour l'orifice 16.

Un dispositif d'assistance au tirage 18, sous la forme d'un éjecteur, est monté à la sortie de la chambre de post-combustion 7 pour produire de manière certaine une dépression dans la totalité de l'incinérateur, ce qui évite les risques de fuite de gaz nocif en provenance de l'incinérateur.

Un filtre 37, constitué par exemple d'une ou plusieurs couches de particules de calcaire est également monté dans la sortie de la chambre de post-combustion 7.

Dans l'exemple de la figure 2, qui ne sera décrit que pour ses différences avec celui de la figure 1, la chambre de post-combustion 7 est subdivisée en deux volumes 41, 42, que les fumées 10 traversent successivement avant de quitter la chambre 7. Le volume aval 42 est agencé en cyclone à axe vertical de façon à dépoussiérer les fumées. Le conduit de gaz 43 par lequel le volume amont 41 adjacent à la grille 8 communique avec le volume aval 42 à une ouverture de sortie dirigée dans le sens circonférentiel du volume 42 pour engendrer l'effet cyclone. Le conduit 43 débouche au sommet du volume 42. Un conduit de sortie 44 permettant aux fumées de sortir du volume 42 a une ouverture voisine de la base du volume 42' et s'étend axialement vers le haut à travers le volume 42. Ainsi, la surface extérieure du conduit 44 sert de guide de rotation pour les fumées 10 dans le volume 42 autour du conduit 44. L'échangeur de chaleur 15 est placé en aval du volume 42, entre celui-ci et l'éjecteur 18. Un filtre tel que 37 (figure 1) n'a pas été représenté à la figure 2 mais pourrait également être prévu.

Un échantillon de déchets, imitant la composition des déchets hospitaliers (d'après l'analyse des déchets de l'hôpital CHERNOGOLOVKA, dans la région de Moscou, Russie) constitué de :
- textile 24% en poids
- papier 28%
- carton 12%
- polyéthylène 9%
- caoutchouc 2%
- feuilles d'aluminium 2%
- verre 7%, et
- eau 16%
a été chargé dans la chambre de gazéification d'un incinérateur de laboratoire réalisé sous la forme d'un cylindre vertical subdivisé par une grille métallique en une chambre de gazéification supérieure et une chambre de post-combustion inférieure. L'échangeur de chaleur pour l'air secondaire a été placé dans la partie inférieure de la chambre de post-combustion. Un chauffage électrique a été placé dans la partie supérieure de la chambre de post-combustion, sous la grille, pour amorcer le processus de gazéification dans la chambre de gazéification et enflammer les produits gazeux qui s'en dégageaient. Il y avait également un orifice d'admission pour introduire de l'air secondaire.

Dans la partie inférieure de la chambre de gazéification il y avait au-dessus de la grille un orifice d'admission pour introduire un agent de gazéification (l'air primaire) dans la zone de gazéification, et il y avait dans la partie supérieure de la même chambre un second orifice d'admission pour introduire l'air primaire dans la chambre de gazéification en vue du séchage forcé des déchets.

La masse et la densité du mélange chargé étaient de 1,65 kg et 190 kg/m³, respectivement. Après avoir appliqué l'impulsion thermique au moyen du chauffage pour l'amorçage, on a envoyé l'air primaire dans la chambre de gazéification et l'air secondaire dans la chambre de post-combustion. Avec des débits de 1,5 1/seconde pour l'alimentation de l'air primaire et 0,75 1/seconde pour l'alimentation de l'air secondaire, le temps de traitement a été de 30 mn. Les températures dans la zone de gazéification et dans la chambre de post-combustion étaient d'environ 700 à 800°C et respectivement 900 à 1000°C ; la température des fumées à la sortie de la chambre de post-combustion (derrière l'échangeur de chaleur) était inférieure à 170°C. Les rejets de la chambre de post-combustion ne contenaient aucune poussière visible et n'avaient pas d'odeur. Le poids des résidus incombustibles constitués de verre fondu, de feuilles d'aluminium et de cendre était de 0,21 kg.

Le rapport moyen de consommation d'air à travers les deux orifices d'admission de l'air primaire dans la chambre de gazéification était de 2 : 1, la plus forte consommation d'agent de gazéification correspondant pendant la majeure partie du procédé à la consommation à travers l'orifice d'admission dans la zone de gazéification. Mais au stade final du procédé, ce rapport a été inversé pour assurer la désinfection de la chambre. Ainsi, dans cet incinérateur de laboratoire, les orifices d'admission 4 et 16 de la figure I étaient en fait un seul et même orifice.

## Revendications

1. Procédé, pour traiter à chaud des déchets solides contenant des combustibles, tels que des déchets hospitaliers, comprenant les étapes selon lesquelles :
- on charge les déchets (22) dans une chambre de gazéification (1) ;
- on établit une zone de gazéification (3) dans la chambre de gazéification en introduisant un agent de gazéification contenant de l'oxygène dans la zone de gazéification de sorte que les déchets se déplacent dans la chambre de gazéification en succession vers la zone de gazéification pour y être successivement gazéifiés,
- on retire des produits gazeux de gazéification, (6) de la zone de gazéification (3),
l'agent de gazéification étant introduit dans la chambre de gazéification d'une manière répartie, en le divisant en au moins une première et une seconde partie , caractérisé en ce que l'on introduit la première partie de L'agent de gazéification (24) dans une zone de séchage (2) de la chambre de gazéification (1) pour que cette permière partie traverse les déchets (22) se déplaçant vers la zone de gazéification (3) conjointement avec le déplacement des déchets dans la chambre (1), la seconde partie (25) de l'agent de gazéification étant envoyée à travers la zone de gazéification (3) seulement.

2. Procédé selon la revendication 1, caractérisé en ce qu'on introduit de la vapeur dans l'agent de gazéification alimentant la zone de gazéification (3).

3. Procédé selon la revendication 1 ou 2, caractérisé par une étape d'épuration des produits gazeux de gazéification.

4. Procédé selon la revendication 1, 2 ou 3, caractérisé en ce que l'on charge les déchets (22) dans la chambre de gazeification (1) directement dans des récipients jetables.

5. Procédé selon l'une quelconque des revendications 1 à 4, caractérisé en ce qu'avant de terminer une opération de gazéification, lorsque la chambre de gazéification est sensiblement vide de déchets à l'exception de la partie de cette chambre où est située la zone de gazéification (3), on injecte un agent de gazéification chaud (17) dans la chambre de gazéification de manière que des surfaces internes de la chambre de gazéification soit traitées thermiquement en vue de leur désinfection.

6. Procédé selon la revendication 5, caractérisé en ce qu'avant l'injection, ledit agent de gazéification chaud est chauffé par de la chaleur produite par la combustion des produits gazeux de la gazéification.

7. Procédé selon l'une quelconque des revendications 1 à 6, caractérisé en ce qu'on envoie les produits gazeux de gazéification (6) retirés de la zone de gazéification, dans une chambre de post-combustion (7) dans laquelle on injecte un gaz oxydant secondaire.

8. Procédé selon la revendication 7, caractérisé en ce qu'on injecte le gaz oxydant secondaire dans des quantités plus que stoechiométriques.

9. Procédé selon la revendication 7 ou 8, caractérisé en ce qu'on préchauffe le gaz oxydant secondaire (9) avec de la chaleur récupérée des fumées (10) formées dans la chambre de pose-combustion (7).

10. Procédé selon l'une quelconque des revendications 7 à 9, caractérisé en ce que l'on épure lesdites fumées pour en extraire les gaz nocifs.

11. Procédé selon la revendication 3 ou 10, caractérisé en ce que ladite étape d'épuration comprend l'étape consistant à faire passer des produits gazeux à travers au moins une couche de materiau absorbant ou neutralisant les gaz nocifs.

12. procédé selon l'une quelconque des revendications 7 à 11, caractérisé en ce qu'on régule la température dans la chambre de post-combustion (7) en accroissant le débit de gaz oxydant secondaire lorsque cette température tend à devenir trop élevée.

13. Procédé selon l'une quelconque des revendications 1 à 12, caractérisé en ce qu'on régule la température dans la zone de gazéification en reduisant le débit d'agent de gazéification lorsque cette température tend à devenir trop élevée.

14. Dispositif pour mettre en oeuvre un procédé selon l'une quelconque des revendications 1 à 13, comprenant une chambre de gazéification (1) adaptée à recevoir des déchets solides (22) contenant du combustible, tels que des déchets hospitaliers, des moyens d'admission (4,5) pour introduire un agent de gazéification dans la chambre de gazéification et des moyens de sortie (8) pour soutirer des produits gazeux de gazéification (6) de la chambre de gazéification, les moyens d'admission (4,5) dans la chambre de gazéification étant agencés par rapport aux moyens de sortie (8) pour les produits gazeux de façon qu'un flux dudit agent de gazéification soit divisé en au moins une première et seconde partie entrant dans la chambre de gazéification en des points distants l'un de l'autre selon la direction de déplacement des déchets vers la zone de gazéification, caractérisé en ce que l'entrée de la première partie de l'agent de gazéification est positionnée pour faire passer la première partie de l'agent de gazéification à travers les déchets passant par une zone de séchage (2) avant d'atteindre la zone de gazéification dans la chambre de gazéification, et en ce que la seconde partie de l'agent de gazéification passe à travers la zone de gazéification seulement.

15. dispositif selon la revendication 14, caractérisé en ce que les moyens des sortie (8) de la chambre de gazéification (1) assurent une communication de fluide entre la chambre de gazéification (1) et une chambre de pose-combustion (7) munie d'un orifice d'admission (9) pour un gaz oxydant secondaire, et d'une sortie pour les produits gazeux résultant de la combustion des produits gazeux de gazéification.

16. Dispositif selon la revendication 15, caractérisé par des moyens échangeurs de chaleur (15) montés pour assurer un échange de chaleur entre les fumées de combustion et le gaz oxydant secondaire s'écoulant vers l'orifice d'admission (9) pour gaz oxydant secondaire.

17. Dispositif selon La revendication 15 ou 16, caractérisé en ce que la chambre de post-combustion (7) est agencée de façon à être subdivisée en au moins deux volumes (41, 42) successivement traversés par le flux de gaz (10).

18. Dispositif selon la revendication 17, caractérisé en ce que l'un (42) au moins des volumes est agencé en cyclone pour dépoussiérer le flux de gaz.

19. Dispositif selon l'une quelconque des revendications 14 à 18, caractérisé en ce qu'il comprend des moyens de pilotage (12) reliés à des sondes (13) de mesure de température dans le dispositif et à des moyens de commande de débit (14) pour piloter les débits à travers les orifices d'admission (4, 5, 9) en fonction des températures détectées par les sondes (13).

20. Dispositif selon l'une quelconque des revendications 14 à 19, caractérisé en ce que sa chambre de gazéification (1) est munie d'au moins un orifice d'admission supplémentaire (16) pour un agent de gazéification chauffé (17), adapté à assurer la désinfection de surfaces internes de la chambre de gazéification (1).

21. Dispositif selon la revendication 20, caractérisé en ce que ledit orifice supplémentaire (16) est situé à distance sensiblement maximale des moyens de sortie (8) pour les produits gazeux de gazéification.

22. Dispositif selon l'une quelconque des revendications 14 à 21, caractérisé en ce qu'il est muni d'un dispositif d'assistance au tirage (18) tel qu'un ventilateur extracteur ou un ejecteur.

## Patentansprüche

1. verfahren zur Wärmebehandlung von Brennstoffen enthaltenden festen Abfällen, wie beispielsweise Krankenhausabfällen, mit folgenden verfahrensschritten:
- die Abfälle (22) werden in eine Vergasungskammer (1) eingebracht,
- in der Vergasungskammer wird eine Vergasungszone (3) dadurch ausgebildet, daß ein sauerstoffhaltiges vergasungsmittel in die Versgasungszone (3) derart eingeführt wird, daß die Abfälle in der vergasungskammer nach und nach in die Vergasungszone wandern, um dort nach und nach vergast zu werden,
- die gasförmigen Produkte der Vergasung (6) aus der vergasungszone (3) werden abgezogen,
wobei das Vergasungsmittel in die Vergasungskammer verteilt eingeleitet wird, indem es wenigstens einen ersten Teil und einen zweiten Teil bildet; **dadurch gekennzeichnet**, daß der erste Teil des Vergasungsmittels (24) in eine Trockenzone (2) der Vergasungskammer (1) eingeleitet wird, damit dieser erste Teil die Abfälle (22) durchläuft, indem er sich gemeinsam mit der Wanderung der Abfälle in der Kammer (1) zur vergasungszone (3) bewegt, und daß der zweite Teil (25) des Vergasungsmittels nur durch die Vergasungszone (3) geleitet wird.

2. Verfahren nach Anspruch 1, **dadurch gekennzeichnet**, daß Dampf in das in die Vergasungszone (3) geschickte Vergasungsmittel eingeleitet wird.

3. verfahren nach Anspruch 1 oder 2, **gekennzeichnet durch** einen Reinigungsschritt für die gasförmigen Produkte der Vergasung.

4. verfahren nach Anspruch 1, 2 oder 3, **dadurch gekennzeichnet**, daß die Abfälle (22) direkt in Wegwerfbehältern in die Vergasungszone (1) eingebracht werden.

5. Verfahren nach einem der Ansprüche 1 bis 4, **dadurch gekennzeichnet**, daß vor der Beendigung eines Vergasungsvorganges, wenn die vergasungskammer im wesentlichen frei von Abfällen mit Ausnahmen des Teils der Kammer, wo sich die vergasungszone (3) befindet, leer ist, ein warmes Vergasungsmittel (17) in die Vergasungskammer derart eingedüst wird, daß die inneren Oberflächen der Vergasungskammer thermisch zum Zwecke ihrer Desinfektion behandelt werden.

6. Verfahren nach Anspruch 5, **dadurch gekennzeichnet**, daß das warme vergasungsmittel vor dem Eindüsen durch die aufgrund der Verbrennung der gasförmigen Produkte der Vergasung produzierten Wärme erhitzt wird.

7. , Verfahren nach einem der Ansprüche 1 bis 6, **dadurch gekennzeichnet**, daß die gasförmigen Produkte der Vergasung -(6), die aus der Vergasungszone abgezogen worden sind, in eine Nachverbrennungskammer (7) geleitet werden, in die ein sekundäres oxidierendes Gas eingedüst wird.

8. Verfahren nach Anspruch 7, **dadurch gekennzeichnet**, daß das sekundäre oxidierende Gas in überstöchiometrischen Mengen eingedüst wird.

9. Verfahren nach Anspruch 7 oder **8, dadurch gekennzeichnet,** daß das sekundäre oxidierende Gas (9) mit Wärme vorgeheizt wird, die aus in der Nachverbrennungskammer (7) gebildeten Verbrennungsgasen (10) zurückgewonnen wird.

10. Verfahren nach einem der Ansprüche 7 bis 9, **dadurch gekennzeichnet**, daß die Verbrennungsgase durch Extraktion von Schadgasen gereinigt werden.

11. verfahren nach Anspruch 3 oder 10, **dadurch gekennzeichnet,** daß der Reinigungsschritt eine Stufe enthält, in der die gasförmigen Produkte durch wenigstens eine Materialschicht geleitet werden, die die Schadgase absorbiert oder neutralisiert.

12. verfahren nach einem der Ansprüche 7 bis 11, **dadurch gekennzeichnet**, daß die Temperatur in der Nachverbrennungskammer (7) dadurch geregelt wird, daß der Durchfluß des sekundären oxidierenden Gases erhöht wird, wenn die Temperatur zu hoch ansteigt.

13. Verfahren nach einem der Ansprüche 1 bis 12, **dadurch gekennzeichnet**, daß die Temperatur in der Vergasungszone dadurch geregelt wird, daß der Durchfluß des Vergasungsmittels verringert wird, wenn die Temperatur zu hoch ansteigt.

14. vorrichtung zur Durchführung des verfahrens nach einem der Ansprüche 1 bis 13 mit einer zur Aufnahme der Brennstoffe enthaltenden festen Abfälle (22), wie beispielsweise Krankenhausabfälle, geeigneten Vergasungskammer (1), mit Zuführungsmitteln (4, 5) zum Einführen eines Vergasungsmittels in die Vergasungskammer und Abführungsmitteln (8) zum Abziehen von gasförmigen Produkten der Vergasung (6) aus der vergasungskammer, wobei die Zuführungsmittel (4, 5) in die Vergasungskammer relativ zu den Abführungsmitteln (8) für die gasförmigen Produkte derart angeordnet sind, daß ein Fluß des Vergasungsmittels in wenigstens einen ersten und einen zweiten Teil unterteilt wird, die in die vergasungskammer an voneinander bezüglich der Wanderrichtung der Abfälle in die Vergasungszone beabstandeten Punkten eintreten, **dadurch gekennzeichnet,** daß der Eintritt des ersten Teils des Vergasungsmittels so positioniert ist, daß der erste Teil des vergasungsmittels durch die Abfälle in einer Trockenzone (2) hindurchtritt, bevor er in die Vergasungszone in der Vergasungskammer eintritt und daß der zweite Teil des Vergasungsmittels nur durch die vergasungszone (3) wandert.

15. Vorrichtung nach Anspruch 14, **dadurch gekennzeichnet,** daß die Abführungsmittel (8) der Vergasungskammer (1) eine Fluidverbindung zwischen der Vergasungskammer (1) und einer mit einer Zuführungsöffnung (9) über ein sekundäres oxidierendes Gas versehene Nachverbrennungskammer (7) und einem Ausgang für die aus der Verbrennung der gasförmigen Produkte (10) der Vergasung resultierenden gasförmigen Produkte gewährleistet.

16. Vorrichtung nach Anspruch 15, **gekennzeichnet durch** eine Wärmetauschereinrichtung (15), die zum Wärmetausch zwischen den Verbrennungsgasen und dem sekundären oxidierenden Gas, das zur Zuführungsöffnung (9) über das sekundäre oxidierende Gas fließt, angeordnet ist.

17. Vorrichtung nach Anspruch 15 oder 16, **dadurch gekennzeichnet,** daß die Nachverbrennungskammer (7) zur Unterteilung in wenigstens zwei Volumina (41, 42) ausgebildet ist, die in Flußrichtung des Gases (10) nacheinander durchströmt werden.

18. Vorrichtung nach Anspruch 17, **dadurch gekennzeichnet,** daß wenigstens eines (42) der Volumina mit einem zyklon zur Entstaubung des Gasflusses (10) ausgestattet ist.

19. Vorrichtung nach einem der Ansprüche 14 bis 18, **dadurch gekennzeichnet,** daß sie mit Temperaturmeßsonden (13) und mit Durchflußsteuerungen (14) verbundene Steuereinrichtungen (12) zur Steuerung des Durchflusses durch die Zuführungsöffnungen (4, 5, 9) in Abhängigkeit von der durch die Sonden (13) detektierten Temperaturen aufweist.

20. vorrichtung nach einem der Ansprüche 14 bis 19, **dadurch gekennzeichnet**, daß ihre vergasungskammer (1) wenigstens eine zusätzlichen Zuführungsöffnung (16) für ein aufgeheiztes Vergasungsmittel (17), das zur Desinfektion der inneren Oberflächen der Vergasungskammer (1) geeignet ist, aufweist.

21. Vorrichtung nach Anspruch 20, **dadurch gekennzeichnet,** daß die zusätzliche Öffnung (16) in einem im wesentlichen maximalen Abstand von den Abführungsmitteln (8) für die gasförmigen Produkte der Vergasung angeordnet ist.

22. Vorrichtung nach einem der Ansprüche 14 bis 21, **dadurch gekennzeichnet**, daß sie mit einer Hilfsvorrichtung zum Abzug (18), beispielsweise einem Saugventilator oder einem Ejektor, versehen ist.

## Claims

1. A method of heat-treating fuel-containing solid wastes such as hospital wastes, comprising the steps of :
- charging the wastes (22) into a gasification chamber (1),
- establishing a gasification zone (3) in the gasification chamber by feeding an oxygen-containing gasifying agent into said gasification zone (3), whereby the wastes move in the gasification chamber successively towards the gasification zone to be successively gasified therein,
- withdrawing gaseous products of gasification (6) from the gasification zone (3),
wherein said gasifying agent is introduced into the gasification chamber in a distributed mode, divided into at least a first and a second part ; characterized in that said first part of the gasifying agent (24) is injected into a drying zone (2) of the gasification chamber (1) to cause said first part to flow through the waste traveling towards the gasification zone (3) concurrently with the waste displacement in the chamber (1), and said second part (25) of said gasifying agent being directed through the gasification zone (3) only.

2. A method according to claim 1, characterized in that steam is introduced into said gasifying agent fed to the gasification zone (3).

3. A method according to claim 1 or 2, characterized by a step of cleaning gaseous products of the gasification.

4. A method according to claim 1, 2 or 3, characterized in that the wastes (22) are charged into said gasification chamber (1) directly in disposable containers.

5. A method according to anyone of claims 1-4 characterized in that prior to finishing a gasification operation, when said gasification chamber is substantially free of waste, with the exception of the part of said chamber where the gasification zone (3) is located, a hot gasifying agent (17) is injected into the gasification chamber in a manner that internal surfaces of the gasification chamber are heat-treated for desinfection thereof.

6. A method according to claim 5, characterized in that prior to injection, said hot gasifying agent is heated by heat produced by combustion of the gaseous products of gasification.

7. A method according to anyone of claims 1-6, characterized in that the gaseous products of gasification (6) withdrawn from the gasification zone are directed into a post-combustion chamber (7) in which secondary oxidant gas is injected.

8. A method according to claim 7, characterized in that the secondary oxidant gas is injected in superstoichiometric amounts.

9. A method to claim 7 or 8, characterized in that said secondary oxidant gas (9) is preheated by heat recovered from flue gaseous products (10) formed in said post-combustion chamber (7).

10. A method according to anyone of claims 7-9, characterized in that said flue gaseous products are cleaned of noxious gases.

11. A method according to claim 3 or 10, characterized in that said step of cleaning comprises passing said gaseous products through at least one layer of material absorbing or neutralizing the noxious gases.

12. A method according to anyone of claims 7-11, characterized by controlling the temperature in the post-combustion chamber (7) by increasing the flow rate of the secondary oxidant gas when said temperature tends to become too high.

13. A method according to anyone of claims 1-12, characterized by controlling the temperature in the gasification zone by reducing the flow rate of gasifying agent when said temperature tends to become too high.

14. A device for performing a method according to anyone of claims 1-13, comprising a gasification chamber (1) adapted to receive fuel-containing solid wastes (22) such as hospital wastes, inlet means (4, 5) for introducing a gasifying agent into said gasification chamber, and outlet means (8) for withdrawing gaseous products of gasification (6) from said gasification chamber, wherein the inlet means (4, 5) to the gasification chamber being arranged with respect to the outlet means (8) for the gaseous products so that a flow of said gasifying agent is divided into at least a first and a second part entering the gasification chamber at locations which are spaced apart from each other along the direction of travel of the wastes towards the gasification zone, characterized in that the inlet of the first part of the gasifying agent is positioned for causing the first part of the gasifying agent to pass through the waste passing through a drying zone (2) before reaching the gasification zone in the gasification chamber, and in that the second part of the gasifying agent passes through the gasification zone (3) only.

15. A device according to claim 14, characterized in that the outlet means (8) of the gasification chamber (1) provide a fluid communication between the gasification chamber (1) and a post-combustion chamber (7) provided with an inlet port (9) for a secondary oxidant gas and with an outlet for the gaseous products (10) of combustion of the gaseous products of gasification.

16. A device according to claim 15, characterized by heat-exchange means (15) mounted for heat exchange between the flue gaseous products of combustion and the secondary oxidant gas flowing to the inlet port (9) for secondary oxidant gas.

17. A device according to claim 15 or 16, characterized by the post-combustion chamber (7) being so arranged as to be subdivided in at least two volumes (41, 42), the gas flow (10) passing those volumes consecutively.

18. A device according to claim 17, characterized by at least one (42) of said volumes being arranged in the form of a cyclone wherein the gas flow (10) is cleansed of dust particles.

19. A device according to anyone of claims 14-18, characterized by comprising control means (12) connected to probes (13) for temperature measurements in the device and to flow control means (14) to control feed rates through the inlet ports (4, 5, 9) according to temperatures detected by the probes (13).

20. A device according to anyone of claims 14-19, characterized by its gasification chamber (1) being provided with at least one supplemental inlet port (16) for a heated gasifying agent (17), adapted to perform disinfection of internal surfaces of said gasification chamber (1).

21. A device according to claim 20, characterized in that said at least one supplemental inlet port (16) is located at a substantially maximum distance from said outlet means (8) for the gaseous products of gasification.

22. A device according to anyone of claims 14-21, characterized by being provided with a draught-promoting device (18), e.g., an exhaust fan or ejector.
